# EUROPÄISCHE PATENTSCHRIFT

(11) **EP 4 422 873 B1**
(45) Veröffentlichungstag und Bekanntmachung des Hinweises auf die Patenterteilung: **03.12.2025**
(21) Anmeldenummer: 22812536.5
(22) Anmeldetag: 27.10.2022
(51) Int. Cl.: B41J 3/407, B41J 2/165, B41J 2/21

(54) **DRUCKVORRICHTUNG ZUM BEDRUCKEN EINES WERKSTÜCKS SOWIE VERFAHREN**
PRINTING DEVICE FOR PRINTING A WORKPIECE AND METHOD
DISPOSITIF D'IMPRESSION POUR IMPRIMER UNE PIÈCE ET PROCÉDÉ

(30) Priorität: 29.10.2021 DE 102021128270
(43) Veröffentlichungstag der Anmeldung: 04.09.2024
(73) Patentinhaber: HOMAG GmbH, 72296 Schopfloch (DE)
(72) Erfinder: THIESSEN, Boris, 33378 Rheda-Wiedenbrück (DE)
(74) Vertreter: Hoffmann Eitle
(86) Internationale Anmeldenummer: PCT/EP2022/080071
(87) Internationale Veröffentlichungsnummer: WO 2023/073096

(56) Entgegenhaltungen:
- EP-A2- 1 837 189
- DE-A1- 102010 008 295

## Beschreibung

### Technisches Gebiet

Die Erfindung betrifft eine Druckvorrichtung zum Bedrucken eines Werkstücks, eine Maschine mit einer solchen Druckvorrichtung sowie ein entsprechendes Verfahren. Ein solches Werkstück ist insbesondere ein plattenförmiges Werkstück, das beispielsweise zumindest teilweise aus Holz-, Holzwerkstoffen besteht.

### Stand der Technik

Im Bereich der Möbel- und Bauelementeindustrie ist es bekannt, plattenförmige Werkstücke mit einer Druckeinrichtung, insbesondere einer Inkjet-Druckeinrichtung, zu bedrucken. In diesem Zusammenhang ist beispielsweise die Veröffentlichung EP 1 837 189 A2 zu nennen, die eine Vorrichtung zum Veredeln von Werkstücken zeigt, die bevorzugt zumindest teilweise aus Holz-, Holzwerkstoffen, oder dergleichen bestehen. Hierbei wird eine Inkjet-Druckeinrichtung mit einer Mehrzahl von Düsen eingesetzt.

Beim Einsatz einer Inkjet-Druckeinrichtung im industriellen Maßstab ist es erforderlich, die Druckköpfe zu bestimmten Zeitpunkten zu reinigen, damit alle Düsenöffnungen in vollem Umfang betriebsbereit sind und für den Auftrag der Drucksubstanz zuverlässig zur Verfügung stehen. Eine Reinigung der Düsen kann dabei beispielsweise manuell erfolgen.

Um zu überprüfen, ob alle Düsen wieder zur Verfügung stehen, kann bei einem konventionellen Drucker ein Testdruck durchgeführt werden, dessen Ergebnis eingescannt und nachfolgend ausgewertet wird. Wird allerdings eine Inkjet-Druckeinrichtung im industriellen Maßstab bei der Bedruckung eines plattenförmigen Werkstücks eingesetzt, hat sich eine Überprüfung mittels eines Testdrucks auf einem Werkstück als relativ unwirtschaftlich beziehungsweise wenig praktikabel herausgestellt, denn im Vergleich zur Bedruckung von Papier sind mit einem plattenförmigen Werkstück deutlich höhere Kosten verbunden.

Gerade bei der Bedruckung einer Schmalfläche eines plattenförmigen Werkstücks kann ein Testdruck nur eingeschränkt durchgeführt werden, denn die zu bedruckende Höhe der Schmalfläche richtet sich nach der Dicke des plattenförmigen Werkstücks. Die Dicke eines plattenförmigen Werkstücks kann jedoch je nach Werkstück und je nach Maschinentyp variieren, sodass die volle Funktionsfähigkeit einer Druckeinrichtung nur bei Bedruckung eines Werkstücks mit maximaler Dicke eine belastbare Aussage liefert. Oftmals werden jedoch Werkstücke bedruckt, deren Dicke geringer ist als der mit der Druckeinrichtung maximal bedruckbare Bereich. Somit müssten für einen Testdruck entsprechende Werkstücke vorgehalten werden.

Es ist das Dokument DE 10 2010 008 295 A1 bekannt, das eine Druckvorrichtung zum Bedrucken von Oberflächen von Werkstoffplatten, insbesondere Holzplatten, mit einer mehrfarbigen Abbildung zeigt.

### Darstellung der Erfindung

Es ist ein Ziel der Erfindung, eine Druckvorrichtung zum Bedrucken eines Werkstücks sowie ein entsprechendes Verfahren bereitzustellen, um eine qualitativ hochwertige Bedruckung eines Werkstücks zu gewährleisten.

Der Gegenstand des Anspruchs 1 stellt eine entsprechende Druckvorrichtung bereit. Weitere bevorzugte Ausführungsformen sind in den abhängigen Ansprüchen aufgeführt. Ferner schlägt die Erfindung eine Maschine mit einer Druckvorrichtung sowie ein Verfahren vor, wobei im Zuge des Verfahrens eine Druckvorrichtung gemäß einem der zuvor genannten Aspekte zum Einsatz kommen kann.

Die Druckvorrichtung ist zum Bedrucken eines, insbesondere plattenförmigen, Werkstücks (aus Holz oder einem Holzwerkstoff) vorgesehen und umfasst: eine Druckeinheit mit zumindest einem Druckkopf zum Bedrucken einer Fläche (beispielsweise einer Schmalfläche) des Werkstücks, und eine Kontrolleinheit mit einem Aufzeichnungsträger, wobei die Druckeinheit eingerichtet ist, den Aufzeichnungsträger oder ein am Aufzeichnungsträger gehaltenes Medium zu bedrucken.

Somit ist es mit der Kontrolleinheit möglich, die volle Funktionsfähigkeit der Druckeinrichtung zu prüfen, ohne ein Werkstück zu bedrucken oder ein Werkstück hierfür zu präparieren. Ferner kann die Druckeinheit, insbesondere die Öffnung(en)/Düse(n) der Druckeinheit, unabhängig von einer möglichen Werkstückdimension, insbesondere Werkstückdicke, geprüft werden.

Der Aufzeichnungsträger oder das vom Aufzeichnungsträger gehaltene Medium kann ein Papier, beispielsweise ein Papier auf einer Rolle (wie eine Faxrolle, Kassenrolle oder ähnliches), eine Folie, eine Glasscheibe, ein PTFEbeschichtetes Material, oder ähnliches sein.

Es ist bevorzugt, dass die Kontrolleinheit eine Detektionseinheit aufweist, die eingerichtet ist, den am Aufzeichnungsträger oder am vom Aufzeichnungsträger gehaltenen Medium bedruckten Abschnitt zu detektieren. Somit kann eine Überwachung der Qualität der mit der Druckeinheit durchgeführten Bedruckung digitalisiert werden, sodass eine softwareseitige Analyse durchgeführt werden kann. Auch ist es möglich, das Ergebnis der mit der Detektionseinheit durchgeführten Beurteilung für anderweitige Steuer- oder Regelprozesse zu verwenden.

Erfindungsgemäß ist die Druckvorrichtung derart ausgebildet, dass die Druckeinheit eine Schwenkachse aufweist, um die der zumindest eine Druckkopf schwenkbar ist. Somit kann der zumindest eine Druckkopf, der im Fall eines Inkjet-Druckkopfs eine Vielzahl von Öffnungen zum Ausstoßen einer Drucksubstanz aufweist, von einer Betriebsstellung in eine Kontrollstellung oder eine Wartungsstellung geschwenkt werden. Es hat sich insbesondere gezeigt, dass die Ausrichtung der Druckeinheit derart, dass Öffnungen des Druckkopfs zum Ausstoßen des Druckmediums in vertikaler Richtung nach unten zeigen, für die Kontrolle und/oder für die Reinigung vorteilhaft ist. Ein Bedrucken einer Schmalseite eines plattenförmigen Werkstücks hingegen findet bevorzugt in einer Ausrichtung der Druckeinheit statt, bei der die Öffnungen des Druckkopfs zum Ausstoßen des Druckmediums in eine horizontale Richtung weisen.

Allerdings kann es auch sein, dass ein Werkstück derart ausgerichtet ist, dass eine Schmalseite eine horizontale Ebene bildet. In diesem Fall ist die Druckeinheit derart angeordnet, dass die Öffnungen des Druckkopfs zum Ausstoßen des Druckmediums in einer vertikalen Richtung nach unten oder oben weisen.

Die Kontrollstellung und die Wartungsstellung sind bevorzugte unterschiedliche Positionen der Druckeinheit. Allerdings kann es auch sein, dass die Kontrollstellung und die Wartungsstellung die gleiche Position der Druckeinheit sind, wobei die Druckeinheit in der Kontrollstellung den Aufzeichnungsträger oder ein am Aufzeichnungsträger gehaltenes Medium bedruckt, und in der Wartungsstellung, in der der Aufzeichnungsträger entfernt wurde, eine Reinigung der Druckeinheit stattfindet.

Es ist bevorzugt, dass eine Öffnung eines Druckkopfs der Druckeinheit in der Wartungsstellung in vertikaler Richtung nach unten weist. Gemäß einer weiteren Modifikation kann eine Öffnung eines Druckkopfs der Druckeinheit in der Wartungsstellung jedoch auch in einer zur vertikalen Richtung geneigten Ausrichtung oder in einer horizontalen Richtung ausgerichtet sein.

Es ist bevorzugt, dass die Druckvorrichtung eine, insbesondere lineare, Führung aufweist, entlang derer die Druckeinheit bewegbar ist. Somit kann die Druckeinheit beispielweise in einer horizontalen Richtung verfahren werden.

Gemäß einer weiteren Ausführungsform ist es vorgesehen, dass die Druckvorrichtung eine Reinigungseinheit zum Reinigen der Druckeinheit aufweist. Die Reinigungseinheit umfasst gemäß einer Ausführungsform ein Tintenauffangsystem (z.B. eine Wanne mit Ablauf in einen Behälter) und/oder eine Absaugeinrichtung zum Spülen der Öffnung (en) der Druckeinheit. Die Reinigungseinheit kann in Richtung der Druckeinheit zustellbar sein. Zusätzlich oder alternativ kann die Reinigungseinheit eine Einheit zum Abwischen der Öffnung(en) der Druckeinheit aufweisen.

Die Reinigungseinheit kann auch derart ausgebildet sein, dass die Reinigungseinheit die Öffnung (en) der Druckeinheit abdeckt, um diese beim Stillstand vor Licht und Staub zu schützen.

Es ist bevorzugt, dass der Aufzeichnungsträger ein blattförmiges Element ist, wobei bevorzugt ist, dass der Aufzeichnungsträger von einer Walze abwickelbar ist. Somit kann der Aufzeichnungsträger relativ zur Druckeinheit bewegt werden und nach Aufbringen eines bedruckten Abschnitts in den Bereich der Detektionseinheit geführt werden.

Ferner kann es vorgesehen sein, dass der Aufzeichnungsträger plattenförmig ausgebildet ist und mittels eines Antriebs, insbesondere eines Linearantriebs, bewegbar ist. Eine derartige Ausgestaltung hat sich als besonders robust erwiesen.

Die Druckvorrichtung umfasst ferner bevorzugt eine Steuereinrichtung, die eingerichtet ist, die Druckeinheit basierend auf dem Detektionsergebnis der Detektionseinheit freizugeben. Wird von der Detektionseinheit erfasst, dass eine weitere Reinigung der Druckeinheit, insbesondere des einen oder der mehreren Druckköpfe durchzuführen sind, kann eine Reinigung der Druckeinheit eingeleitet werden.

Es ist bevorzugt, dass die Detektionseinheit einen CCD-Sensor, einen CMOS-Sensor und/oder ein Kamerasystem aufweist. Ein CMOS-Sensor hat gegenüber einem CCD-Sensor den Vorteil vergleichsweise hoher Bildraten und einer höheren Bildqualität. Der CCD-Sensor ist demgegenüber kostengünstiger. Ein Kamerasystem kann mit einem Bildverarbeitungsprogramm in Verbindung stehen, um eine detaillierte Bewertung durchzuführen.

Es ist bevorzugt, dass die Druckeinheit eingerichtet ist, einen Druckbereich von 5mm-2000mm, bevorzugt 8mm-110mm, zu bedrucken.

Gemäß einer Ausführungsform ist es vorgesehen, dass die Kontrolleinheit (und/oder die Reinigungseinheit) so bewegbar ist (sind), dass die Druckeinheit in einer Position mit der Kontrolleinheit ein Bedrucken eines Aufzeichnungsträgers oder eines am Aufzeichnungsträger gehaltenen Mediums durchgeführt werden kann (und/oder die Druckeinheit in einer Position gereinigt werden kann).

Gemäß einer weiteren Ausführungsform ist es vorgesehen, dass die Kontrolleinheit (und/oder die Reinigungseinheit) von einer Ruheposition in eine Arbeitsposition bewegbar ist, und umgekehrt. Somit wird eine kompakte Anordnung der Druckvorrichtung bereitgestellt.

Dabei kann es sein, dass die Kontrolleinheit und/oder die Reinigungseinheit an einer Schiebeeinrichtung vorgesehen ist/sind, die betätigt wird, um die Kontrolleinheit (und/oder die Reinigungseinheit) von der Ruheposition in die Arbeitsposition, und umgekehrt, zu bewegen. Eine Betätigung der Schiebeeinrichtung kann motorisch, pneumatisch oder manuell erfolgen. In der Ruheposition der Kontrolleinheit und/oder der Reinigungseinheit kann eine bestimmte Ausrichtung oder Anordnung der Druckeinheit ermöglicht werden, ohne eine Kollision der Druckeinheit mit der Kontrolleinheit und/oder der Reinigungseinheit befürchten zu müssen.

Insbesondere ist es vorgesehen, dass die Schiebeeinrichtung in einer translatorischen, bevorzugt horizontalen, Richtung bewegbar ist, um die Kontrolleinheit und/oder die Reinigungseinheit von der Ruheposition in die Arbeitsposition, und umgekehrt, zu bewegen. Dies kann ähnlich wie bei einer Bewegung einer Schublade erfolgen.

Ferner wird eine Maschine zum Verarbeiten von, insbesondere plattenförmigen, Werkstücken bereitgestellt, umfassend eine Vorrichtung zum Aufbringen einer streifenförmigen Beschichtung am Werkstück sowie eine Druckvorrichtung gemäß einem der vorangegangenen Aspekte.

Eine solche Maschine kann gemäß einer weiteren Ausführungsform eine Fördereinrichtung zum Bewegen des Werkstücks, insbesondere ein Bandförderer, sein. Somit können mit der Maschine besonders große Stückzahlen verarbeitet werden.

Ein Bedrucken eines Aufzeichnungsträgers oder eines am Aufzeichnungsträger gehaltenen Mediums kann unabhängig vom Maschinenvorschub erfolgen.

Beispielsweise kann die Maschine eine Steuereinrichtung aufweisen, die eingerichtet ist, den Maschinenbediener im Falle einer langen Stillstandzeit aufzufordern, ein Bedrucken eines Aufzeichnungsträgers oder eines am Aufzeichnungsträger gehaltenen Mediums durchzuführen. Ein solches Bedrucken kann manuell gestartet oder auch im Rahmen eines definierten Zeitintervalls, Erfassung einer längeren Stillstandzeit oder ähnlichem durchgeführt werden.

Ferner wird ein Verfahren mit den Merkmalen gemäß Anspruch 13 bereitgestellt.

Beim Bedrucken des Aufzeichnungsträgers oder des am Aufzeichnungsträger gehaltenen Mediums kann eine weitere Informationen aufgebracht werden, beispielsweise ein QR-Code, Barcode oder ähnliches, die eine Information wie z. B. Datum, Uhrzeit, gedruckte Laufmeter, Alter der Tinte, letzte Reinigung, nächste Wartung, und/oder Abnutzung der Druckeinheit (insbesondere Öffnung(en)/Düse(n) der Druckeinheit) beinhaltet.

Im Rahmen des Verfahrens kann eine Druckvorrichtung gemäß einem der zuvor genannten Aspekte zum Einsatz kommen.

### Kurze Beschreibung der Zeichnungen

Weitere Merkmale und Vorteile ergeben sich aus der nachfolgenden Beschreibung von Ausführungsformen unter Bezugnahme auf die beiliegenden Zeichnungen.
- Fig. 1: zeigt eine schematische Querschnittansicht einer Druckvorrichtung gemäß einer Ausführungsform der Erfindung.
- Fig. 2: zeigt eine Vorderansicht einer Kontrolleinheit gemäß einer ersten Ausführungsform.
- Fig. 3a: zeigt eine Seitenansicht einer Kontrolleinheit gemäß einer zweiten Ausführungsform.
- Fig. 3b: zeigt eine Vorderansicht der Kontrolleinheit gemäß einer zweiten Ausführungsform.

### Beschreibung von Ausführungsformen

Gleiche Bezugszeichen, die in verschiedenen Figuren aufgeführt sind, benennen identische, einander entsprechende, oder funktionell ähnliche Elemente.

Eine Maschine 150, die eine Druckvorrichtung 100 umfasst, weist ein Gehäuse 151 sowie ein Maschinenbett 152 auf. Das Gehäuse 151 ist derart ausgebildet, dass mit der Druckvorrichtung 100 verarbeitete Werkstücke zumindest teilweise in einen inneren Bereich des Gehäuses 151 gelangen. Ferner umfasst die Maschine 150 einen Bandförderer 153 (Fördereinrichtung), wobei gemäß weiteren Ausführungsformen auch andere Fördermechanismen vorgesehen sein können. Der Bandförderer 153 umfasst ein umlaufendes Fördermittel 153a und ist in einem Randbereich des Gehäuses 151 vorgesehen und derart angeordnet, dass ein Abschnitt eines mit dem Bandförderer 153 bewegten Werkstücks auf dem Fördermittel 153a aufliegt.

In vertikaler Richtung oberhalb des Bandförderers 153 ist ein Oberdruck 154 vorgesehen, sodass ein plattenförmiges Werkstück (nicht dargestellt) vom Bandförderer 153 bewegt und dabei vom Oberdruck 154 gehalten werden kann. Der Oberdruck 154 umfasst im vorliegenden Ausführungsbeispiel eine Vielzahl von Walzen, jedoch kann der Oberdruck 154 auch beispielsweise einen umlaufenden Riemen oder ähnliches umfassen.

Die Druckvorrichtung 100 umfasst eine Druckeinheit 10, die gemäß der Ausführungsform als Inkjet-Druckeinrichtung ausgebildet ist und eine Vielzahl von Druckköpfen 10a, 10b, 10c, 10d aufweist. Die Druckeinheit 10 ist in Figur 1 in einer Wartungsstellung (auch "Servicestellung" genannt) B2 dargestellt, in der die Druckköpfe 10a, 10b, 10c, 10d in einer im Wesentlichen horizontalen Richtung nebeneinander angeordnet sind.

In einer Betriebsstellung B1 der Druckeinheit 10 befinden sich die Druckköpfe 10a, 10b, 10c, 10d in einer horizontalen Richtung nebeneinander, sodass unterschiedlich dicke Werkstücke, die entsprechend unterschiedliche Dimensionen einer Schmalfläche aufweisen, bedruckt werden können. Um die Druckeinheit 10 von der Betriebsstellung B1 in die Wartungsstellung B2 zu überführen, wird die Druckeinheit 10 um eine horizontale Achse geschwenkt. Somit kann die Druckeinheit 10 sowohl eine Betriebsstellung B1 einnehmen, in der die Druckeinheit 10 zum Bedrucken einer Schmalfläche eines plattenförmigen Werkstücks angeordnet ist, als auch die Wartungsstellung B2 einnehmen, in der die Druckeinheit 10 zur Reinigung der Druckköpfe verschwenkt ist.

Zum Bedrucken von Werkstücken mit unterschiedlichen Schmalflächen werden einzelne Öffnungen der Druckköpfe 10a, 10b, 10c, 10d derart gesteuert, dass diejenigen Öffnungen, die der Schmalfläche des sich bewegenden Werkstücks gegenüberliegen, betätigt werden, wohingegen weitere Öffnungen, die sich außerhalb des zu bedruckenden Bereichs der jeweiligen Schmalfläche befinden, geschlossen bleiben.

Die Druckeinrichtung 100 umfasst ferner eine Reinigungseinheit 20, die sich in vertikaler Richtung unterhalb der Druckeinheit 10 befindet, und die derart dimensioniert ist, dass die Druckköpfe der Druckeinheit 10 in der Wartungsstellung B2 gereinigt werden können.

Gemäß der bevorzugten Ausführungsform umfasst die Reinigungseinheit 20 eine in vertikaler Richtung bewegbare Wanne (Tintenauffangsystem), die zum Reinigen der Druckköpfe in Richtung der Druckeinheit 10 bewegbar ist. Dadurch kann die Reinigungseinheit die Öffnungen abdecken, um diese beim Stillstand vor Licht und Staub zu schützen. Wurde die Reinigungseinheit 20 zur Druckeinheit 10 zugestellt, können die Druckköpfe gereinigt, insbesondere gespült, werden.

Zusätzlich oder alternativ zur genannten Wanne kann die Reinigungseinheit eine Absaugeinrichtung und/oder eine Einheit zum Abwischen der Öffnung (en) der Druckeinheit aufweisen.

Die Druckeinheit 10 ist entlang einer Führung 15 bewegbar, wobei sich die Führung 15 in einer im Wesentlichen horizontalen Richtung quer zur Förderrichtung der Werkstücke erstreckt.

Benachbart zur Reinigungseinheit 20 ist eine Kontrolleinheit 30 vorgesehen, mit der ein Testdruck durchgeführt und entsprechend überprüft werden kann. Um die Druckeinheit 10 in den Bereich der Kontrolleinheit 30 (Kontrollstellung B3) zu überführen, wird die Druckeinheit 10 entlang der Führung 15 bewegt und im Bereich der Kontrolleinheit 30 angeordnet. Die Druckköpfe 10a, 10b, 10c, 10d der Druckeinheit 10 sind, wie in der Wartungsstellung B2, auch in der Kontrollstellung B3 in einer im Wesentlichen horizontalen Richtung nebeneinander angeordnet.

Zusätzlich zu den bereits genannten Positionen der Druckeinheit (Betriebsstellung B1, Wartungsstellung B2, Kontrollstellung B3) kann die Druckeinheit 10 derart verschwenkt werden, dass die Druckköpfe 10a, 10b, 10c, 10d der Druckeinheit 10 in eine andere Richtung weisen als in der Betriebsstellung B1. Die derartige Anordnung der Druckeinheit 10 wird als Inspektionsstellung B4 bezeichnet. In der Inspektionsstellung B4 kann die Druckeinheit 10 visuell begutachtet werden. Hierzu weist das Gehäuse 101 der Druckvorrichtung 100 ein (in Fig. 1 nicht dargestelltes) Fenster auf, sodass ein Bediener der Druckvorrichtung 100 die Druckeinheit 10 entsprechend betrachten kann. Alternativ oder zusätzlich kann im Gehäuse 101 eine Kamera vorgesehen sein, mit der die Druckeinheit 10 aufgenommen und von einem Bediener beispielsweise an einem Bedienpanel der Druckvorrichtung 100 betrachtet werden kann.

In Fig. 2 ist eine schematische Detaildarstellung der zuvor beschriebenen Kontrolleinheit 30. Die Kontrolleinheit 30 umfasst eine Detektionseinheit 31 sowie einen Aufzeichnungsträger 32. Der Aufzeichnungsträger 32 ist gemäß der Ausführungsform von einer ersten Walze 33 abwickelbar und kann von einer zweiten Walze 34 aufgenommen werden. Zwischen der ersten Walze 33 und der zweiten Walze 34 erstreckt sich ein Auflageabschnitt 35, auf dem der Aufzeichnungsträger 32 aufliegt. Die Detektionseinheit 31 umfasst dabei insbesondere einen CCD-Sensor oder einen CMOS-Sensor. Ferner kann die Detektionseinheit 31 als Kamerasystem ausgebildet sein. Die Auswertung der mit der Detektionseinheit 31 aufgenommenen Information kann mit einem Computerprogramm durchgeführt werden.

Die Kontrolleinheit 30 ist derart eingerichtet, dass mit den Druckköpfen 10a, 10b, 10c, 10d der Druckeinheit 10 ein jeweiliger Testdruck auf dem Aufzeichnungsträger 32 (oder einem vom Aufzeichnungsträger 32 gehaltenen Aufzeichnungsträger-Medium) durchgeführt und nachfolgend der Aufzeichnungsträger 32 durch die Detektionseinheit 31 erfasst werden kann. Durch Bewegen der ersten Walze 33 und der zweiten Walze 34 wird der Aufzeichnungsträger 32 ausgehend von einem Bereich unterhalb der Druckköpfe 10a, 10b, 10c, 10d der Druckeinheit 10 entlang eines Detektionsbereichs der Detektionseinheit 31 geführt, sodass der bedruckte Aufzeichnungsträger 32 in den Bereich der Detektionseinheit 31 gelangt.

Beim Bedrucken des Aufzeichnungsträgers oder des am Aufzeichnungsträger gehaltenen Mediums kann eine weitere Information aufgebracht werden, beispielsweise ein QR-Code, ein Barcode oder ähnliches, wie z. B. Datum, Uhrzeit, gedruckte Laufmeter, Alter der Tinte, letzte Reinigung und/oder nächste Wartung, Abnutzung der Druckeinheit (insbesondere Öffnung(en)/Düse(n) der Druckeinheit).

In Fig. 3a/3b wird eine Modifikation einer Kontrolleinheit 30' dargestellt. Die Kontrolleinheit 30' umfasst wie in der zuvor beschriebenen Ausführungsform eine Detektionseinheit 31', die ähnlich wie in der ersten Ausführungsform einen CCD-Sensor, einen CMOS-Sensor und/oder ein Kamerasystem umfassen kann.

Ferner umfasst die Kontrolleinheit 30' einen plattenförmigen Aufzeichnungsträger 32' sowie einen Linearantrieb 33', mit dem der Aufzeichnungsträger 32' bewegt werden kann. Am Aufzeichnungsträger 32' kann ein Aufzeichnungsträger-Medium 32a' angeordnet sein oder der Aufzeichnungsträger 32' dient selbst als Aufzeichnungsmedium. Der Aufzeichnungsträger 32' kann, nachdem Linearantriebs 33' entlang der Druckköpfe bewegt wird. Auf diese Weise kann in einer in vertikaler Richtung unterhalb der Druckköpfe vorgesehenen Position die Düsenverfügbarkeit überprüft werden.

Auch wenn gemäß den zuvor beschriebenen Ausführungsformen die Reinigungseinheit und die Kontrolleinheit benachbart zueinander angeordnet sind, kann es gemäß einer Modifikation vorgesehen sein, dass die Reinigungseinheit und/oder die Kontrolleinheit so bewegt wird/werden, dass die Druckeinheit in einer Position gereinigt und mit der Kontrolleinheit ein Bedrucken eines Aufzeichnungsträgers oder eines am Aufzeichnungsträger gehaltenen Mediums durchgeführt werden kann.

Insbesondere kann es vorgesehen sein, dass die Kontrolleinheit und/oder die Reinigungseinheit an einer Schiebeeinrichtung vorgesehen ist/sind, die betätigt wird, um die Kontrolleinheit (und/oder die Reinigungseinheit) von der Ruheposition in die Arbeitsposition, und umgekehrt, zu bewegen. Wie in Fig. 1 ersichtlich, kann die Bewegung einer solchen Schiebeeinrichtung in einer horizontalen Richtung ähnlich einer Bewegung einer Schublade durchgeführt werden.

Eine Betätigung der Schiebeeinrichtung kann motorisch oder manuell erfolgen. In der Ruheposition der Kontrolleinheit und/oder der Reinigungseinheit kann eine bestimmte Ausrichtung oder Anordnung der Druckeinheit ermöglicht werden, ohne eine Kollision der Druckeinheit mit der Kontrolleinheit und/oder der Reinigungseinheit befürchten zu müssen. Insbesondere ist es möglich, die Druckeinheit für die Bedruckung einer Schmalseite eines plattenförmigen Werkstücks auszurichten. Wenn die Druckeinheit für eine Reinigung oder zur Kontrolle geschwenkt wurde, kann die Kontrolleinheit und/oder die Reinigungseinheit mittels der Schiebeeinrichtung zur Druckeinheit zugeführt werden.

Ein konkreter Verfahrensablauf gemäß dieser Modifikation ist dabei wie folgt:
- Absenken der Reinigungseinheit,
- Druckeinheit schwenken, sodass eine oder mehrere Öffnung(en)/Düse(n) senkrecht in vertikaler Richtung nach unten zeigen
- Bewegen der Kontrolleinheit derart, dass die Kontrolleinheit unter Druckeinheit angeordnet ist
- ggf. Einrasten der Kontrolleinheit an der Druckeinheit
- Bedrucken eines Aufzeichnungsträgers oder eines am Aufzeichnungsträger gehaltenen Mediums.

Es ist für den Fachmann ersichtlich, dass einzelne, jeweils in verschiedenen Ausführungsformen beschriebene Merkmale, auch in einer einzigen Ausführungsform umgesetzt werden können, sofern sie nicht strukturell inkompatibel sind. Gleichermaßen können verschiedene Merkmale, die im Rahmen einer einzelnen Ausführungsform beschrieben sind, auch in mehreren Ausführungsformen einzeln oder in jeder geeigneten Unterkombination vorgesehen sein.

## Patentansprüche

1. Druckvorrichtung (100) zum Bedrucken eines, insbesondere plattenförmigen, Werkstücks, umfassend:
eine Druckeinheit (10) mit zumindest einem Druckkopf (10a-10d) zum Bedrucken einer Fläche, bevorzugt einer Schmalfläche, des Werkstücks, und
eine Kontrolleinheit (30, 30') mit einem Aufzeichnungsträger (32, 32'),
wobei die Druckeinheit (10) eingerichtet ist, den Aufzeichnungsträger oder ein am Aufzeichnungsträger gehaltenes Medium zu bedrucken,
**dadurch gekennzeichnet, dass** die Druckeinheit (10) eine Schwenkachse (12) aufweist, um die der zumindest eine Druckkopf (10a-10d) schwenkbar ist.

2. Druckvorrichtung (100) gemäß Anspruch 1, wobei die Kontrolleinheit (30, 30') ferner eine Detektionseinheit (31, 31') aufweist, die eingerichtet ist, den am Aufzeichnungsträger oder am vom Aufzeichnungsträger gehaltenen Medium bedruckten Abschnitt zu detektieren,
wobei bevorzugt ist, dass die Druckvorrichtung ferner eine Steuereinrichtung umfasst, die eingerichtet ist, die Druckeinheit basierend auf dem Detektionsergebnis der Detektionseinheit (31, 31') freizugeben.

3. Druckvorrichtung (100) gemäß Anspruch 2, wobei die Detektionseinheit (31, 31') einen CCD-Sensor, einen CMOS-Sensor und/oder ein Kamerasystem umfasst.

4. Druckvorrichtung (100) gemäß einem der Ansprüche 2-3, wobei die Kontrolleinheit eine Analyseeinheit umfasst, die das Erfassungsergebnis der Detektionseinheit (31, 31') mittels eines Computerprogramms und/oder künstlicher Intelligenz analysiert.

5. Druckvorrichtung (100) gemäß einem der vorangegangenen Ansprüche, wobei der Druckkopf (10a-10d) derart schwenkbar ist, dass Öffnungen des Druckkopfs (10a-10d) zum Ausstoßen des Druckmediums in vertikaler Richtung nach unten zeigen.

6. Druckvorrichtung (100) gemäß einem der vorangegangenen Ansprüche, ferner umfassend eine, insbesondere lineare, Führung (15), entlang derer die Druckeinheit (10) bewegbar ist.

7. Druckvorrichtung (100) gemäß einem der vorangegangenen Ansprüche, ferner umfassend eine Reinigungseinheit (20) zum Reinigen der Druckeinheit (10).

8. Druckvorrichtung (100) gemäß einem der vorangegangenen Ansprüche, wobei der Aufzeichnungsträger (32) ein blattförmiges Element ist, wobei bevorzugt ist, dass der Aufzeichnungsträger von einer Walze (33) abwickelbar ist.

9. Druckvorrichtung (100) gemäß einem der Ansprüche 1-4, wobei der Aufzeichnungsträger (32') plattenförmig ausgebildet ist und mittels eines Antriebs (33'), insbesondere eines Linearantriebs, bewegbar ist.

10. Druckvorrichtung (100) gemäß einem der vorangegangenen Ansprüche, wobei die Druckeinheit (10) eingerichtet ist, einen Druckbereich von 5mm-2000mm, bevorzugt 8mm-110mm, zu bedrucken.

11. Druckvorrichtung (100) gemäß einem der vorangegangenen Ansprüche, wobei die Kontrolleinheit (30, 30') derart bewegbar ist, dass die Druckeinheit in einer Position mit der Kontrolleinheit ein Bedrucken eines Aufzeichnungsträgers oder eines am Aufzeichnungsträger gehaltenen Mediums durchgeführt werden kann, und/oder
die Kontrolleinheit (30, 30') von einer Ruheposition in eine Arbeitsposition bewegbar ist, und umgekehrt.

12. Maschine (150) zum Verarbeiten von, insbesondere plattenförmigen, Werkstücken mit einer Vorrichtung zum Aufbringen einer streifenförmigen Beschichtung am Werkstück sowie einer Druckvorrichtung (100) gemäß einem der vorangegangenen Ansprüche, wobei bevorzugt ist, dass die Maschine (150) ferner eine Fördereinrichtung (153) zum Bewegen des Werkstücks, insbesondere einen Bandförderer umfasst.

13. Verfahren zum Bedrucken eines, insbesondere plattenförmigen, Werkstücks, umfassend die Schritte:
Herbeiführen einer Relativbewegung zwischen einer Druckeinheit (10) und dem Werkstück,
Bedrucken einer Fläche, insbesondere einer Schmalfläche, des Werkstücks mit der Druckeinheit (10),
Bedrucken eines Aufzeichnungsträgers oder eines am Aufzeichnungsträger gehaltenen Mediums,
**dadurch gekennzeichnet, dass** die Druckeinheit (10) eine Schwenkachse (12) aufweist, um die der zumindest eine Druckkopf (10a-10d) schwenkbar ist.

14. Verfahren gemäß Anspruch 13, ferner umfassend den Schritt des Reinigens der Druckeinheit (10) mittels einer Reinigungseinheit (20), wobei bevorzugt ist, dass
die Druckeinheit (10) von einer Betriebsstellung (B1) in eine Wartungsstellung zum Reinigen der Druckeinheit (10) geschwenkt wird, wobei bevorzugt ist, dass eine Öffnung eines Druckkopfs der Druckeinheit (10) in der Wartungsstellung in vertikaler Richtung nach unten weist.

15. Verfahren gemäß Anspruch 13 oder 14, ferner umfassend den Schritt: Detektieren eines am Aufzeichnungsträger oder am vom Aufzeichnungsträger gehaltenen Medium bedruckten Abschnitts, und/oder
wobei beim Bedrucken des Aufzeichnungsträgers oder des am Aufzeichnungsträger gehaltenen Mediums eine weitere Information aufgebracht wird, bevorzugt ein QR-Code, ein Barcode oder ähnliches, bevorzugt umfassend eine Information betreffend Datum, Uhrzeit, gedruckte Laufmeter, Alter der Tinte, letzte Reinigung, nächste Wartung, und/oder Abnutzung der Druckeinheit.

## Claims

1. A printing device (100) for printing a workpiece, in particular a plate-shaped one, comprising:
a printing unit (10) with at least one printing head (10a-10d) for printing on a surface, preferably a narrow surface, of the workpiece, and
a checking unit (30, 30') with a record carrier (32, 32'),
wherein the printing unit (10) is configured to print on the record carrier or on a medium held on the record carrier,
**characterised in that** the printing unit (10) has a pivot axis (12) about which the at least one printing head (10a-10d) can be pivoted.

2. The printing device (100) according to claim 1, wherein the checking unit (30, 30') further has a detection unit (31, 31') which is configured to detect the section printed on the record carrier or on the medium held by the record carrier,
wherein it is preferred that the printing device further comprises a control apparatus which is configured to release the printing unit, based on the detection result of the detection unit (31, 31').

3. The printing device (100) according to claim 2, wherein the detection unit (31, 31') comprises a CCD sensor, a CMOS sensor and/or a camera system.

4. The printing device (100) according to any one of claims 2-3, wherein the checking unit comprises an analysis unit that analyses the detection result of the detection unit (31, 31') by means of a computer program and/or artificial intelligence.

5. The printing device (100) according to any one of the preceding claims, wherein the printing head (10a-10d) is pivotable in such manner that openings of the printing head (10a-10d) for ejecting the printing medium point downwards in a vertical direction.

6. The printing device (100) according to any one of the preceding claims, further comprising a guide (15), in particular a linear one, along which the printing unit (10) is movable.

7. The printing device (100) according to any one of the preceding claims, further comprising a cleaning unit (20) for cleaning the printing unit (10).

8. The printing device (100) according to any one of the preceding claims, wherein the record carrier (32) is a sheet-shaped element, wherein it is preferred that the record carrier can be unwound from a roller (33).

9. The printing device (100) according to any one of claims 1-4, wherein the record carrier (32') is plate-shaped and is movable by means of a drive (33'), in particular a linear drive.

10. The printing device (100) according to any one of the preceding claims, wherein the printing unit (10) is configured to print on a printing region of 5 mm-2000 mm, preferably 8 mm-110 mm.

11. The printing device (100) according to any one of the preceding claims, wherein the checking unit (30, 30') is movable in such manner that the printing unit can be positioned with the checking unit to print on a record carrier or a medium held on the record carrier, and/or
the checking unit (30, 30') is movable from a rest position to a working position, and vice versa.

12. A machine (150) for processing, in particular plate-shaped, workpieces, with a device for applying a strip-shaped coating to the workpiece and a printing device (100) according to any one of the preceding claims, wherein it is preferred that the machine (150) further comprises a conveying apparatus (153) for moving the workpiece, in particular a belt conveyor.

13. A method for printing a workpiece, in particular a plate-shaped one, comprising the steps:
effecting a relative movement between a printing unit (10) and the workpiece,
printing on a surface, in particular a narrow surface, of the workpiece using the printing unit (10),
printing on a record carrier or on a medium held on the record carrier,
**characterised in that** the printing unit (10) has a pivot axis (12) about which the at least one printing head (10a-10d) can be pivoted.

14. The method according to claim 13, further comprising the step of cleaning the printing unit (10) by means of a cleaning unit (20), wherein it is preferred that the printing unit (10) is pivoted from an operating position (B1) into a maintenance position for cleaning the printing unit (10), wherein it is preferred that an opening of a printing head of the printing unit (10) points downwards in a vertical direction in the maintenance position.

15. The method according to claim 13 or 14, further comprising the step: detecting a section printed on the record carrier or on the medium held by the record carrier, and/or
wherein, when printing on the record carrier or on the medium held on the record carrier, further information is applied, preferably a QR code, a barcode or similar, preferably comprising information relating to the date, time, printed running meters, age of the ink, last cleaning, next maintenance, and/or wear of the printing unit.

## Revendications

1. Dispositif d'impression (100) pour imprimer une pièce, notamment en forme de plaque, comprenant :
une unité d'impression (10) avec au moins une tête d'impression (10a-10d) pour imprimer une surface, de préférence une surface étroite, de la pièce, et
une unité de contrôle (30, 30') avec un support d'impression (32, 32'),
dans lequel l'unité d'impression (10) est conçue pour imprimer le support d'impression ou un substrat maintenu sur le support d'impression,
**caractérisé en ce que** l'unité d'impression (10) présente un axe de pivotement (12) autour duquel l'au moins une tête d'impression (10a-10d) est apte à pivoter.

2. Dispositif d'impression (100) selon la revendication 1, dans lequel l'unité de contrôle (30, 30') présente en outre une unité de détection (31, 31'), qui est conçue pour détecter la section imprimée sur le support d'impression ou sur le substrat maintenu par le support d'impression,
dans lequel le dispositif d'impression comprend en outre, de préférence, un appareil de commande qui est conçu pour libérer l'unité d'impression sur la base du résultat de détection de l'unité de détection (31, 31').

3. Dispositif d'impression (100) selon la revendication 2, dans lequel l'unité de détection (31, 31') comprend un capteur CCD, un capteur CMOS et/ou un système de caméra.

4. Dispositif d'impression (100) selon l'une quelconque des revendications 2-3, dans lequel l'unité de contrôle comprend une unité d'analyse qui analyse le résultat d'acquisition de l'unité de détection (31, 31') au moyen d'un programme informatique et/ou d'une intelligence artificielle.

5. Dispositif d'impression (100) selon l'une quelconque des revendications précédentes, dans lequel la tête d'impression (10a-10d) est apte à pivoter de telle sorte que les ouvertures de la tête d'impression (10a-10d) sont orientées vers le bas dans la direction verticale pour éjecter le substrat d'impression.

6. Dispositif d'impression (100) selon l'une quelconque des revendications précédentes, comprenant en outre un guide (15), notamment linéaire, le long duquel l'unité d'impression (10) est mobile.

7. Dispositif d'impression (100) selon l'une quelconque des revendications précédentes, comprenant en outre une unité de nettoyage (20) pour nettoyer l'unité d'impression (10).

8. Dispositif d'impression (100) selon l'une quelconque des revendications précédentes, dans lequel le support d'impression (32) est un élément en forme de feuille, dans lequel le support d'impression est de préférence déroulable à partir d'un rouleau (33).

9. Dispositif d'impression (100) selon l'une quelconque des revendications 1-4, dans lequel le support d'impression (32') est réalisé en forme de plaque et est mobile au moyen d'un entraînement (33'), notamment un entraînement linéaire.

10. Dispositif d'impression (100) selon l'une quelconque des revendications précédentes, dans lequel l'unité d'impression (10) est conçue pour imprimer une plage d'impression de 5 mm à 2000 mm, de préférence de 8 mm à 110 mm.

11. Dispositif d'impression (100) selon l'une quelconque des revendications précédentes, dans lequel l'unité de contrôle (30, 30') est mobile de sorte que l'unité d'impression puisse être effectuée une impression sur un support d'impression ou un substrat maintenu sur le support d'impression dans une position avec l'unité de contrôle, et/ou
l'unité de contrôle (30, 30') est mobile à partir d'une position de repos dans une position de travail, et inversement.

12. Machine (150) pour traiter des pièces, notamment en forme de plaque, avec un dispositif d'application d'un revêtement en forme de bande sur la pièce ainsi qu'un dispositif d'impression (100) selon l'une des revendications précédentes, dans lequel la machine (150) comprend en outre, de préférence, un appareil de transport (153) pour déplacer la pièce, notamment une bande transporteuse.

13. Procédé d'impression d'une pièce, notamment en forme de plaque, comprenant les étapes suivantes :
initiation d'un mouvement relatif entre une unité d'impression (10) et la pièce,
impression d'une surface, notamment d'une surface étroite, de la pièce au moyen de l'unité d'impression (10),
impression d'un support d'impression ou d'un substrat maintenu sur le support d'impression,
**caractérisé en ce que** l'unité d'impression (10) présente un axe de pivotement (12) autour duquel ladite au moins une tête d'impression (10a-10d) est apte à pivoter.

14. Procédé selon la revendication 13, comprenant en outre l'étape de nettoyage de l'unité d'impression (10) au moyen d'une unité de nettoyage (20), dans lequel l'unité d'impression (10) est de préférence pivotée à partir d'une position de fonctionnement (B1) dans une position de maintenance pour nettoyer l'unité d'impression (10), dans lequel une ouverture d'une tête d'impression de l'unité d'impression (10) est de préférence orientée vers le bas dans la position de maintenance.

15. Procédé selon la revendication 13 ou la revendication 14, comprenant en outre l'étape : de détection d'une section imprimée sur le support d'impression ou sur le substrat maintenu par le support d'impression, et/ou
dans lequel, lors de l'impression du support d'impression ou du substrat maintenu sur le support d'impression, une information supplémentaire est appliquée, de préférence un code QR, un code-barres ou similaire, comprenant de préférence une information concernant la date, l'heure, les mètres imprimés, l'ancienneté de l'encre, le dernier nettoyage, la prochaine maintenance et/ou l'usure de l'unité d'impression.
